# EUROPÄISCHE PATENTSCHRIFT

(11) **EP 2 940 216 B1**
(45) Veröffentlichungstag und Bekanntmachung des Hinweises auf die Patenterteilung: **26.04.2017**
(21) Anmeldenummer: 15166188.1
(22) Anmeldetag: 04.05.2015
(51) Int. Cl.: E01H 5/06

(54) **RANDSTEINABWEISER FÜR EINE SCHNEERÄUMLEISTE**
KERBSTONE DEFLECTOR FOR A SNOW PLOUGH
PROTECTION LATÉRALE DE LAME DE CHASSE-NEIGE

(30) Priorität: 02.05.2014 DE 102014006274
(43) Veröffentlichungstag der Anmeldung: 04.11.2015
(73) Patentinhaber: Küper GmbH & Co. KG, 44803 Bochum (DE)
(72) Erfinder: Küper, Roland, 44791 Bochum (DE)
(74) Vertreter: Behrendt, Arne

(56) Entgegenhaltungen:
- DE-A1-102009 051 750
- KR-B1- 101 252 616
- US-A- 4 899 472

## Beschreibung

Die Erfindung betrifft einen Randsteinabweiser für den Schutz des seitlichen Endbereiches einer an einem Schneepflugräumschild befestigten Schneeräumleiste, der als einteiliges Guss- oder Schmiedestück ausgebildet ist, eine rund oder polygonal abgerundete Verschleißkante aufweist und mit einer den Endbereich der Schneeräumleiste umgreifenden Ausnehmung versehen ist, die eine von vorn an der Vorderseite der Schneeräumleiste abgestützte vordere Stützfläche und eine von der Seite her an der Seitenkante der Schneeräumleiste abgestützte seitliche Stützfläche aufweist, wobei die vordere Stützfläche mittels einer Schraubverbindung gegen die Vorderseite der Schneeräumleiste verspannbar ist.

Die Randsteinabweiser von Schneeräumleisten und deren Befestigung an der Schneeräumleiste und dem Schneepflugräumschild sind beim Betrieb des Schneepfluges außerordentlich großen Belastungen ausgesetzt, insbesondere wenn der Schneepflugräumschild eine große Masse hat und der Schneepflug schnell fährt. Die beim Betrieb unvermeidbar auftretenden Kräfte, die beim Auftreffen des seitlich vorstehenden Randsteinabweisers auf am Fahrbahnrand befindliche Hindernisse auftreten, überlasten bisweilen die Befestigungseinrichtung, was im ungünstigsten Fall dazu führen kann, dass der Randsteinabweiser sich von der Schneeräumleiste und dem Schneepflugräumschild löst, was insbesondere für den nachfolgenden Straßenverkehr extrem gefährlich ist.

Ein Randsteinabweiser der eingangs genannten Art ist beispielsweise aus der EP 2 496 770 B1 oder der US 8 782 930 B2 bekannt. Bei dem bekannten Randsteinabweiser erfolgt die Abstützung der auf die Verschleißkante einwirkenden Kräfte im Wesentlichen über die von vorne an der Vorderseite der Schneeräumleiste abgestützte vordere Stützfläche und die orthogonal dazu verlaufende, von der Seite her an der Seitenkante der Schneeräumleiste abgestützte seitliche Stützfläche. Damit die vordere Stützfläche und die seitliche Stützfläche ihre Position relativ zum seitlichen Endbereich der Schneeräumleiste beibehalten, ist eine Schraubverbindung vorgesehen, welche die vordere Stützfläche gegen die Vorderseite der Schneeräumleiste verspannt.

Obwohl sich dieser Randsteinabweiser und dessen besonders ausgestaltete Befestigung sich im Prinzip bewährt haben, kommt es im praktischen Einsatz doch bisweilen zu unvorhersehbaren Lockerungen der Schraubverbindung, was im ungünstigsten Fall zum Ablösen des Randsteinabweisers während des Betriebes Schneepfluges führen kann.

Nach dem Stand der Technik (vergl. US-PS 5 636 458) ist weiterhin ein Randsteinabweiser bekannt, der einen zylindrischen Verschleißkörper aufweist, der entlang einer Längsseite mit einer rechteckigen Befestigungsplatte verschweißt ist, die ihrerseits über eine Schraubverbindung mit dem Endbereich einer am Schneepflugräumschild befestigten Schneeräumleiste verschraubt ist. Dabei stützt sich diese Befestigungsplatte nur an der Vorderseite der Schneeräumleiste, nicht aber an deren Seitenkante ab, sodass die Schraubverbindung durch von der Seite her einwirkende Kräfte ungünstig auf Scherung beansprucht wird. Außerdem wird durch von vorne auf den Verschleißkörper einwirkende Kräfte die Schweißnaht zwischen dem Verschleißkörper und der Befestigungsplatte extrem auf Biegung beansprucht, was zum Bruch der Schweißnaht führen kann.

Ebenfalls nach dem Stand der Technik ist in der US 4,899,472 eine als Randsteinabweiser dienende längliche Schutzplatte bekannt, die im Gegensatz zum Randsteinabweiser der eingangs genannten Art aber zumindest teilweise aus Polymer besteht und im Wesentlichen für den Schutz der äußeren Randbereiche der unteren Verschleißkante der Räumleiste vorgesehen ist.

Diese Schutzplatte ist bis um den Seitenrand der Räumleiste herumgeführt, um die Räumleiste auch gegen Stöße von der Seite her zu schützen. Da etwaige Stöße durch Verformung des nachgiebigen Polymers abgefedert werden, sind hier die Schraubverbindungen zur Befestigung der Schutzplatte an der Räumleiste durch diese Stöße kaum beansprucht. Das Polymer ist allerdings gefährdet durch scharfkantige Hindernisse. Aus diesem Grund ist bei einem Ausführungsbeispiel dieses Standes der Technik die Polymerschicht durch eine dünne Metallschicht abgedeckt. Diese Ausbildung der seitlichen Schutzplatte ist allerdings aufwendig in der Herstellung. Außerdem kann die dünne Metallplatte beim Aufprall auf feststehende Hindernisse verbiegen. Insgesamt diese Schutzvorrichtung für den harten Einsatz im Winterdienst nicht ausreichend robust.

Es ist Aufgabe der Erfindung, den Randsteinabweiser der eingangs genannten Art und dessen Befestigung im Hinblick auf die Haltbarkeit zu verbessern.

Zur Lösung dieser Aufgabe schlägt die Erfindung ausgehend vom Randsteinabweiser der eingangs genannten Art vor, dass die Erstreckung der vorderen Stützfläche in Längsrichtung der Schneeräumleiste um mindestens das 1,2-fache größer ist als der Abstand zwischen der seitlichen Stützfläche und der Verschleißkante des Randsteinabweisers.

Eine zur Schaffung der Erfindung vorgenommene sorgfältige Analyse der im Stand der Technik auftretenden Probleme hat ergeben, dass die Dauerfestigkeit der bekannten Schraubverbindung insbesondere unter den Momenten leidet, die beim Aufprall der Verschleißkante des Randsteinabweiser auf feststehende Hindernisse auftreten. Diese Momente, die im Wesentlichen durch von vorne auf die Verschleißkante des Randsteinabweiser einwirkende Kräfte verursacht werden, wirken vor allem um eine entlang dem Eckbereich zwischen der vorderen Stützfläche und der seitlichen Stützfläche verlaufende Achse und erzeugen durch Hebelwirkung starke, auf die Schrauben der Schraubverbindung einwirkende Zugkräfte. Durch diese übergroßen Zugkräfte können die Schrauben der Schraubverbindung derart gedehnt werden, dass die Vorspannung der Schraubverbindung nachlässt und die Schrauben nachfolgend ungünstig auf Scherung beansprucht werden und abreißen. Durch die erfindungsgemäß vorgeschlagene Vergrößerung der vorderen Stützfläche werden die die Befestigungsvorrichtung ungünstig belastenden Momente mit ausreichend langem Hebelarm abgestützt. Im Ergebnis führt dies zu einer deutlichen Verbesserung der Dauerfestigkeit der Schraubverbindung.

Eine zweckmäßige Weiterbildung der Erfindung sieht vor, dass die Erstreckung der vorderen Stützfläche in Längsrichtung der Schneeräumleiste um mehr als das 1,5-fache größer ist als der Abstand zwischen der seitlichen Stützfläche und der Verschleißkante des Randsteinabweisers. Durch diese Verlängerung des Hebelarmes wird der oben diskutierte Effekt noch weiter verbessert.

Weiterhin ist vorgesehen, dass die Schraubverbindung mindestens eine Schraube aufweist, die den größtmöglichen Abstand von der seitlichen Stützfläche des Randsteinabweisers hat, d.h. im von der seitlichen Stützfläche abgewandten Endbereich der vorderen Stützfläche angeordnet ist.

In Anbetracht der Tatsache, dass die feststehenden Hindernisse meistens am unteren Ende der Verschleißkante des Randsteinabweisers anstoßen, entstehen zusätzlich oft auch große Momente, die um eine entlang dem oberen Randbereich der vorderen Stützfläche verlaufende Achse wirken. Um auch diese Momente mit möglichst großem Hebelarm abfangen zu können, sieht eine besonders bevorzugte Ausführungsform der Erfindung vor, dass die vordere Stützfläche eine dreieckige Grundform hat und einen oberen Stützrand aufweist, der parallel zur Längsrichtung der Schneeräumleiste verläuft, sowie einen seitlichen Stützrand aufweist, der parallel zur Seitenkante der Schneeräumleiste verläuft, und dass die Schraubverbindung mindestens zwei Befestigungsschrauben aufweist, von denen die eine im Bereich des oberen Stützrandes der vorderen Stützfläche mit größtmöglichen Abstand zur seitlichen Stützfläche angeordnet ist, und die andere im Bereich des seitlichen Stützrandes der vorderen Stützfläche mit größtmöglichen Abstand zu deren oberem Stützrand angeordnet ist.

Eine weitere zweckmäßige Weiterbildung der Erfindung sieht vor, dass die im Bereich des oberen Stützrandes der vorderen Stützfläche angeordnete Befestigungsschraube durch den Randsteinabweiser, die Schneeräumleiste und den Schneepflugräumschild verläuft, während die im Bereich des seitlichen Stützrandes der vorderen Stützfläche angeordnete Befestigungsschraube nur durch den Randsteinabweiser und die Schneeräumleiste verläuft. Hierdurch wird die besonders stabile Befestigung des Randsteinabweisers mit einer stabilen Befestigung der Schneeräumleiste am Schneepflugräumschild kombiniert. Insgesamt ergibt sich somit ein Verbund dieser drei Teile, der allen Belastungen optimal standhält.

Weiterhin ist vorgesehen, dass eine im Bereich des oberen Stützrandes der vorderen Stützfläche angeordnete Befestigungsschraube in Bezug auf den seitlichen Stützrand der vorderen Stützfläche dort angeordnet ist, wo sich die einander zugeordneten Schraubenlöcher in dem Schneepflugräumschild und der Schneeräumleiste befinden. Hierdurch ist es in vorteilhafter Weise möglich, die ohnehin in dem Schneepflugräumschild und der Schneeräumleiste vorhandenen Schraubenlöcher zur Befestigung des Randsteinabweisers zu nutzen.

Für den Fall, dass die Position der Schraubenlöcher in Schneepflugräumschild und Schneeräumleiste bei verschiedenen Schneepflugtypen nicht mit der Position der Schraubenlöcher im Randsteinabweiser übereinstimmt, ist weiterhin vorgesehen, dass das im Bereich des oberen Stützrandes der vorderen Stützfläche des Randsteinabweisers vorgesehene Schraubenloch in Längsrichtung der Schneeräumleiste aufgeweitet ist und durch in dieses Schraubenloch einsetzbare Passstücke an die Lage der zugeordneten Schraubenlöcher im Schneepflugräumschild und der Schneeräumleiste anpassbar ist.

Um die Köpfe der Befestigungsschrauben der Schraubverbindung gegen Verschleiß zu schützen, ist weiterhin vorgesehen, dass die Köpfe der Befestigungsschrauben der Schraubverbindung in der Oberfläche des Randsteinabweisers versenkt angeordnet sind.

Vier Ausführungsbeispiele der Erfindung werden im Folgenden anhand der Zeichnungen näher erläutert. Es zeigen:
- Figur 1:: In Explosionsdarstellung zu einer ersten Ausführungsform der Erfindung den Endabschnitt eines Schneepflugräumschildes, einen Abschnitt der Schneeräumleiste und einen Randsteinabweiser - ohne die Befestigungsschrauben -;
- Figur 2:: perspektivisch von vorne die in Figur 1 dargestellten Teile - einschließlich Befestigungsschrauben - in fertig montierter Form;
- Figur 3:: perspektivisch von hinten die in Figur 1 dargestellten Teile - einschließlich Befestigungsschrauben - in fertig montierter Form;
- Figur 4:: eine Ansicht des aus Figur 1 hervorgehenden Randsteinabweisers und der Schneeräumleiste von vorne - ohne Räumschild - aber mit Befestigungsschrauben;
- Figur 5:: eine Seitenansicht - teilweise im Schnitt - zu Figur 4
- Figur 6:: eine Draufsicht auf Figur 4 von oben;
- Figur 7:: in Explosionsdarstellung zu einer zweiten Ausführungsform der Erfindung den Endabschnitt eines Schneepflugräumschildes, einen Abschnitt der Schneeräumleiste und einen Randabweiser - ohne die Befestigungsschrauben -;
- Figur 8:: perspektivisch von vorne die in Figur 7 dargestellten Teile - einschließlich der Befestigungsschrauben - in fertig montierter Form;
- Figur 9:: perspektivisch von hinten die in Figur 7 dargestellten Teile - einschließlich Befestigungsschrauben - in fertig montierter Form;
- Figur 10:: eine Ansicht des aus Figur 7 hervorgehenden Randsteinabweisers mit der Schneeräumleiste von vorne - ohne Schneepflugräumschild - aber mit Befestigungsschrauben;
- Figur 11:: eine Seitenansicht - teilweise im Schnitt - zu Figur 10;
- Figur 12:: eine Draufsicht zu Figur 10 von oben;
- Figur 13:: in Explosionsdarstellung zu einer dritten Ausführungsform der Erfindung perspektivisch den Schneepflugräumschild, die Schneeräumleiste und einen Randsteinabweiser - ohne Befestigungsschrauben -;
- Figur 14:: perspektivisch die dritte Ausführungsform der Erfindung in fertig montierter Form;
- Figur 15:: in Explosionsdarstellung zu einer vierten Ausführungsform der Erfindung perspektivisch den Schneepflugräumschild, die Schneeräumleiste und einen Randsteinabweiser - ohne Befestigungsschrauben -;
- Figur 16:: perspektivisch die vierte Ausführungsform der Erfindung in fertig montierter Form;

In der Zeichnung sind die Hauptbestandteile wie folgt bezeichnet:
- Der Schneepflugräumschild mit dem Bezugszeichen 1,
- eine an dessen Unterkante auswechselbar befestigten Schneeräumleiste mit dem Bezugszeichen 2,
- ein ebenfalls auswechselbar befestigter Randsteinabweiser mit dem Bezugszeichen 3 , mit einer Verschleißkante 3a, einer seitlichen Stützfläche 3b und einer vorderen Stützfläche 3c, und
- Befestigungsschrauben für den Randsteinabweiser 3 mit den Bezugszeichen 4 und 5.

Die Randsteinabweiser 3 gemäß der Erfindung sind einteilig ausgebildet und bestehen beispielsweise aus besonders verschleißfestem Hartguss. Sie haben etwa das Aussehen eines Boxhandschuhs, der den seitlichen Randbereich des Schneepflugräumschildes 1 und der daran befestigten Schneeräumleiste 2 umgreift. Außen haben die Randsteinabweiser 3 eine Verschleißkante 3a mit rund oder polygonal abgerundeter Kontur. Innen haben sie demgegenüber eine rechtwinklige Ausnehmung, die eine seitliche Stützfläche 3b aufweist, welche von der Seite her am Ende der Schneeräumleiste 2 anliegt, und eine vordere Stützfläche 3c aufweist, welche von vorne an der Schneeräumleiste 2 anliegt. Dabei wird die von vorne an der Schneeräumleiste 2 anliegende vordere Stützfläche 3c des Randsteinabweisers 3 mithilfe von Befestigungsschrauben 4 und 5 gegen die Vorderseite der Schneeräumleiste 2 verspannt und hält hierdurch den Randsteinabweiser 3 und dessen Stützflächen 3b und 3c in Position.

Bei den beiden Ausführungsformen gemäß den Figuren 1-6 und 7-12 hat die vordere Stützfläche 3c des Randsteinabweisers 3 eine dreieckige Grundform mit einem oberen Stützrand, der parallel zur Längserstreckung der Schneeräumleiste 2 verläuft, und einen seitlich Stützrand der parallel zur Seitenkante der Schneeräumleiste 2 verläuft. Erfindungsgemäß ist die Erstreckung der vorderen Stützfläche 3c um mindestens das 1,2-fache, vorzugsweise um mindestens das 1,5-fache größer, als der Abstand zwischen der seitlichen Stützfläche 3b und der Verschleißkante 3a des Randsteinabweisers 3.

Erfindungsgemäß sind weiterhin die die vordere Stützfläche 3c des Randsteinabweisers 3 gegen die Schneeräumleiste 2 verspannenden Befestigungsschrauben 4 und 5 der Schraubverbindung in spezieller Weise in Bezug auf die oben erläuterten Stützränder der vorderen Stützfläche 3c des Randsteinabweisers 3 angeordnet. Und zwar ist die Befestigungsschraube 4 im Bereich des oberen Stützrandes der vorderen Stützfläche 3c mit größtmöglichem Abstand zur seitlichen Stützfläche 3b angeordnet, während die Befestigungsschraube 5 im Bereich des seitlichen Stützrandes der vorderen Stützfläche 3c mit größtmöglichem Abstand zu deren oberen Stützrand angeordnet.

Das bedeutet im Hinblick auf die Befestigungsschraube 4 dass diese in dem von der seitlichen Stützfläche 3b abgewandten Endbereich der vorderen Stützfläche 3c angeordnet ist.

Bei der Befestigungsschraube 5 ist der Abstand vom oberen Stützrand der vorderen Stützfläche 3c natürlich nur so groß, dass die Befestigungsschraube 5 bei Verschleiß von Schneeräumleiste 2 und Randsteinabweiser 3 nicht in deren Verschleißbereich gerät. Die im Bereich des seitlichen Stützrandes der vorderen Stützfläche 3c angeordnete Befestigungsschraube 5 hat also einen möglichst großen Abstand vom oberen Stützrand der vorderen Stützfläche 3c, ist aber oberhalb des Verschleißbereiches von Schneeräumleiste 2 und Randsteinabweiser 3 angeordnet.

Im Ergebnis liegen die beiden Befestigungsschrauben 4 und 5 bei den Ausführungsbeispielen der Figuren 1-7 und 8-12 also nicht horizontal nebeneinander auf einer Linie parallel zur Längserstreckung der Schneeräumleiste 2, sondern in einer Linie, die geneigt zur Längserstreckung der Schneeräumleiste 2 verläuft. Erreicht wird hierdurch, dass alle auf den Randsteinabweiser einwirkenden Momente jeweils über verhältnismäßig lange Hebelarme abgestützt werden, wodurch die Befestigungsschrauben 4 und 5 weniger auf Zug beansprucht werden.

Wie anhand der Zeichnung weiterhin zu sehen ist, verläuft die im Bereich des oberen Stützrandes der vorderen Stützfläche 3c angeordnete Befestigungsschraube 4 jeweils durch den Randsteinabweiser 3, die Schneeräumleiste 2 und den Schneepflugräumschild 1, während die im Bereich des seitlichen Stützrandes der vorderen Stützfläche 3c angeordnete Befestigungsschraube 5 nur durch den Randsteinabweiser 3 und die Schneeräumleiste 2 verläuft. Die in der Zeichnung weiterhin dargestellte Befestigungsschraube 6 dient lediglich zur Festlegung der Schneeräumleiste 2 am Schneepflugräumschild 1, wie im Stand der Technik üblich.

Beim Ausführungsbeispiel der Figuren 1-7 ist die Schneeräumleiste 2 als einfache Rechteckschiene aus verschleißfestem Stahl ausgebildet. Hier kann deshalb die Befestigungsschraube 5 auf einfache Weise mithilfe einer Schraubenmutter 5a fixiert werden, die von hinten auf die Befestigungsschraube 5 aufgeschraubt wird (vergleiche Figur 5).

Beim Ausführungsbeispiel der Figuren 7-12 ist die Schneeräumleiste 2 demgegenüber als handelsübliche Stahl-Gummi-Stahl-Sandwichleiste ausgebildet. Hier muss dafür gesorgt werden, dass die Befestigungsschraube 5 nur an der vorne liegenden Stahlplatte der Sandwichleiste abgestützt wird, um zu verhindern, dass die Federwirkung des Gummi ist die Festigkeit der Schraubverbindung beeinträchtigt. Hierzu ist in die Sandwich-Leiste ein Füllstück 5b eingesetzt, welches sich von hinten an die vordere Stahlplatte der Sandwich-Schneeräumleiste abstützt. Zu den Einzelheiten dieser Befestigung wird auf die ältere, aber nicht vorveröffentlichte deutsche Patentanmeldung Nr. 10 2012 025 114.9 der Anmelderin verwiesen.

Beim Ausführungsbeispiel der Figuren 13 und 14 hat die vordere Stützfläche 3c des Randsteinabweisers 3 in etwa die Form eines schmalen Rechtecks. Dementsprechend sind hier die beiden Befestigungsschrauben 4 und 5 entlang einer Linie angeordnet, die etwa parallel zur Längserstreckung der Schneeräumleiste 2 verläuft. Auch hier ist erfindungsgemäß die Längserstreckung der vorderen Stützfläche 3c in Längsrichtung der Schneeräumleiste 2 um mindestens das 1,2-fache, vorzugsweise um mindestens das 1,5-fache größer als der Abstand zwischen der seitlichen Stützfläche 3b und der Verschleißkante 3a des Randsteinabweisers 3. Zugleich weist auch hier die Schraubverbindung eine Schraube 4 auf, die auch hier in größtmöglichem Abstand von der seitlichen Stützfläche 3b des Randsteinabweisers 3 angeordnet ist. Auch hier werden also die beim Auftreffen der Verschleißkante 3a auf ein feststehendes Hindernis auf den Randsteinabweiser ausgeübten Momente mit langem Hebelarm abgestützt.

Während beim Ausführungsbeispiel der Figuren 13 und 14 die Schneeräumleiste 2 als einfache, flache Rechteckschiene ausgebildet ist, die - wie beim Stand der Technik üblich - mit einfachen Befestigungsschrauben 6 an der Unterkante des Schneepflugräumschild des 1 angeschraubt ist, ist beim Ausführungsbeispiel der Figuren 15 und 16 die Schneeräumleiste 2 - ähnlich wie beim Ausführungsbeispiel der Figuren 7-12 - als handelsübliche Stahl-Gummi-Stahl-Sandwichleiste ausgebildet. Dementsprechend ist auch hier der Randsteinabweiser 3 so an der Schneeräumleiste 2 befestigt, wie oben anhand der Figuren 7-12 erläutert.

Falls die Anordnung der vorhandenen Schraubenlöcher im Schneepflugräumschild 1 und der Schneeräumleiste 2 an verschiedenen Schneepflugtypen nicht mit der Anordnung des Schraubenloches für die Befestigungsschraube 4 im Randsteinabweiser 3 übereinstimmt, ist weiterhin vorgesehen, dass das Schraubenloch für die Befestigungsschraube 4 im Randsteinabweiser 3 in Längsrichtung der Schneeräumleiste 2 aufgeweitet ist und durch in dieses aufgeweitet Schraubenloch einsetzbare Passstücke an die Lage der zugeordneten Schraubenlöcher im Schneepflugräumschild 1 Schneepfluges oder der Schneeräumleiste 2 anpassbar ist. Diese Anpassungsmaßnahme ist in der Zeichnung nicht im Detail dargestellt.

## Patentansprüche

1. Randsteinabweiser (3) für den Schutz des seitlichem Endbereiches einer an einem Schneepflugräumschild (1) befestigten Schneeräumleiste (2), der als einteiliges Guss- oder Schmiedestück ausgebildet ist, eine rund oder polygonal abgerundete Verschleißkante (3a) aufweist und mit einer den Endbereich der Schneeräumleiste (2) umgreifenden Ausnehmung versehen ist, die eine von vorn an der Vorderseite der Schneeräumleiste (2) abgestützte vordere Stützfläche (3c) und eine von der Seite her an der Seitenkante der Schneeräumleiste (2) abgestützte seitliche Stützfläche (2b) aufweist, wobei die vordere Stützfläche (3c) mittels einer Schraubverbindung (4,5) gegen die Vorderseite der Schneeräumleiste (2) verspannbar ist,
**dadurch gekennzeichnet,**
**dass** die Erstreckung der vorderen Stützfläche (3c) in Längsrichtung der Schneeräumleiste um mindestens das 1,2-fache größer ist als der Abstand zwischen der seitlichen Stützfläche (3b) und der Verschleißkante (3a) des Randsteinabweisers (3).

2. Randsteinabweiser (3) nach Anspruch 1, **dadurch gekennzeichnet, dass** die Erstreckung der vorderen Stützfläche (3c) in Längsrichtung der Schneeräumleiste (2) um mehr als das 1,5-fache größer ist als der Abstand zwischen der seitlichen Stützfläche (3b) und der Verschleißkante (3a) des Randsteinabweisers (3).

3. Randsteinabweiser (3) nach den Ansprüchen 1 oder 2 **dadurch gekennzeichnet, dass** die Schraubverbindung (4,5) mindestens eine Schraube (4) aufweist, die den größtmöglichen Abstand von der seitlichen Stützfläche (3b) des Randsteinabweisers (3) hat.

4. Randsteinabweiser (3) nach einem der Ansprüche 1 bis 3, **dadurch gekennzeichnet, dass** die vordere Stützfläche (3c) eine dreieckige Grundform hat und einen oberen Stützrand aufweist, der parallel zur Längserstreckung der Schneeräumleiste (2) verläuft, und einen seitlichem Stützrand aufweist, der parallel zur Seitenkante der Schneeräumleiste (2) verläuft, und dass die Schraubverbindung (4,5) mindestens zwei Befestigungsschrauben aufweist, von denen die eine (4) im Bereich des oberen Stützrandes der vorderen Stützfläche (3c) angeordnet ist und die andere (5) im Bereich des seitlichen Stützrandes der vorderen Stützfläche (3c) mit möglichst großem Abstand zu deren oberem Stützrand angeordnet ist.

5. Randsteinabweiser (3) nach Anspruch 4, **dadurch gekennzeichnet, dass** die im Bereich des oberen Stützrandes der vorderen Stützfläche (3c) angeordnete Befestigungsschraube (4) durch den Randsteinabweiser (3), die Schneeräumleiste (2) und den Schneepflugräumschild (1) verläuft, während die im Bereich des seitlichen Stützrandes der vorderen Stützfläche (3c) angeordnete Befestigungsschraube (5) nur durch den Randsteinabweiser (3) und die Schneeräumleiste (2) verläuft.

6. Randsteinabweiser (3) nach Anspruch 5, **dadurch gekennzeichnet, dass** die im Bereich des oberen Stützrandes der vorderen Stützfläche (3c) angeordnete Befestigungsschraube (4) in Bezug auf den seitlichem Stützrand der vorderen Stützfläche (3c) dort angeordnet ist, wo sich die einander zugeordneten Schraubenlöcher in dem Schneepflugräumschild (1) und der Schneeräumleiste (2) befinden.

7. Randsteinabweiser (3) nach Anspruch 6, **dadurch gekennzeichnet, dass** das im Bereich des oberen Stützrandes der vorderen Stützfläche (3c) des Randsteinabweisers (3) vorgesehene Schraubenloch in Längsrichtung der Schneeräumleiste (2) aufgeweitet ist und durch in dieses Schraubenloch einsetzbare Passstücke an die Lage der zugeordneten Schraubenlöcher im Schneepflugräumschild (1) und der Schneeräumleiste (2) anpassbar ist.

8. Randsteinabweiser (3) nach einem der Ansprüche 1-7, **dadurch gekennzeichnet, dass** die Köpfe der Befestigungsschrauben (4,5) der Schraubverbindung in der Oberfläche des Randsteinabweisers (3) versenkt angeordnet sind.

## Claims

1. Curbstone deflector (3) for protection of the lateral end region of a snow-clearing strip (2) attached to a snowplow clearing blade (1), which deflector has a round or polygonally rounded-off wear edge (3a) and is provided with a recess that surrounds the end region of the snow-clearing strip (2), which recess has a front support surface (3c) supported on the front side of the snow-clearing strip (2) from the front, and a lateral support surface (2b) supported on the side edge of the snow-clearing strip (2) from the side, wherein the front support surface (3c) can be braced against the front side of the snow-clearing strip (2) by means of a screw connection (4, 5), **characterized in that** the expanse of the front support surface (3c) in the longitudinal direction of the snow-clearing strip is greater by at least 1.2 times than the distance between the lateral support surface (3b) and the wear edge (3a) of the curbstone deflector (3).

2. Curbstone deflector (3) according to claim 1, **characterized in that** the expanse of the front support surface (3c) in the longitudinal direction of the snow-clearing strip (2) is greater by 1.5 times than the distance between the lateral support surface (3b) and the wear edge (3a) of the curbstone deflector (3).

3. Curbstone deflector (3) according to claims 1 or 2, **characterized in that** the screw connection (4, 5) has at least one screw (4) that has the greatest possible distance from the lateral support surface (3b) of the curbstone deflector (3).

4. Curbstone deflector (3) according to one of claims 1 to 3, **characterized in that** the front support surface (3c) has a triangular basic shape and has an upper support edge that runs parallel to the longitudinal expanse of the snow-clearing strip (2), and has a lateral support edge that runs parallel to the side edge of the snow-clearing strip (2), and that the screw connection (4, 5) has at least two attachment screws, of which the one (4) is disposed in the region of the upper support edge of the front support surface (3c), and the other (5) in the region of the lateral support edge of the front support region (3c), with the greatest possible distance from its upper support edge.

5. Curbstone deflector (3) according to claim 4, **characterized in that** the attachment screw (4) disposed in the region of the upper support edge of the front support surface (3c) runs through the curbstone deflector (3), the snow-clearing strip (2), and the snowplow clearing blade (1), while the attachment screw (5) disposed in the region of the lateral support edge of the front support surface (3c) runs only through the curbstone deflector (3) and the snow-clearing strip (2).

6. Curbstone deflector (3) according to claim 5, **characterized in that** the attachment screw (4) disposed in the region of the upper support edge of the front support surface (3c) is disposed, with reference to the lateral support edge of the front support surface (3c), at the location where the screw holes assigned to one another in the snowplow clearing blade (1) and the snow-clearing strip (2) are situated.

7. Curbstone deflector (3) according to claim 6, **characterized in that** the screw hole provided in the region of the upper support edge of the front support surface (3c) of the curbstone deflector (3) is widened in the longitudinal direction of the snow-clearing strip (2), and can be adapted to the position of the related screw holes in the snowplow clearing blade (1) and the snow-clearing strip (2) by means of fitting pieces that can be inserted into this screw hole.

8. Curbstone deflector (3) according to one of claims 1-7, **characterized in that** the heads of the attachment screws (4,5) of the screw connection are disposed countersunk in the surface of the curbstone deflector (3).

## Revendications

1. Déflecteur de bordure (3) pour la protection de la partie d'extrémité latérale d'une lame de chasse-neige (2) fixée à un bouclier de déneigement (1), qui est réalisée sous forme de pièce coulée ou forgée d'une seule pièce, qui présente une arête d'usure (3a) arrondie sous forme ronde ou polygonale et qui est pourvue d'un évidement venant en prise autour de la partie d'extrémité de la lame de chasse-neige (2), qui présente une surface d'appui avant (3c) supportée par l'avant au côté avant de la lame de chasse-neige (2) et une surface d'appui latérale (2b) supportée depuis le côté contre l'arête latérale de la lame de chasse-neige (2), la surface d'appui avant (3c) pouvant être serrée au moyen d'une connexion par vissage (4, 5) contre le côté avant de la lame de chasse-neige (2),
**caractérisé en ce que**
l'étendue de la surface d'appui avant (3c) dans la direction longitudinale de la lame de chasse-neige est au moins 1,2 fois plus grande que la distance entre la surface d'appui latérale (3b) et l'arête d'usure (3a) du déflecteur de bordure (3).

2. Déflecteur de bordure (3) selon la revendication 1, **caractérisé en ce que** l'étendue de la surface d'appui avant (3c) dans la direction longitudinale de la lame de chasse-neige (2) est plus de 1,5 fois supérieure à la distance entre la surface d'appui latérale (3b) et l'arête d'usure (3a) du déflecteur de bordure (3).

3. Déflecteur de bordure (3) selon les revendications 1 ou 2, **caractérisé en ce que** la connexion par vissage (4, 5) présente au moins une vis (4) qui présente la plus grande distance possible à la surface d'appui latérale (3b) du déflecteur de bordure (3).

4. Déflecteur de bordure (3) selon l'une quelconque des revendications 1 à 3, **caractérisé en ce que** la surface d'appui avant (3c) présente une forme de base triangulaire et un bord d'appui supérieur, qui s'étend parallèlement à l'étendue longitudinale de la lame de chasse-neige (2), et un bord d'appui latéral qui s'étend parallèlement à l'arête latérale de la lame de chasse-neige (2), et **en ce que** la connexion par vissage (4, 5) présente au moins deux vis de fixation dont l'une (4) est disposée dans la région du bord d'appui supérieur de la surface d'appui avant (3c) et l'autre (5) est disposée dans la région du bord d'appui latéral de la surface d'appui avant (3c) avec la plus grande distance possible à son bord d'appui supérieur.

5. Déflecteur de bordure (3) selon la revendication 4, **caractérisé en ce que** la vis de fixation (4) disposée dans la région du bord d'appui supérieur de la surface d'appui avant (3c) s'étend à travers le déflecteur de bordure (3), la lame de chasse-neige (2) et le bouclier de déneigement (1), tandis que la vis de fixation (5) disposée dans la région du bord d'appui latéral de la surface d'appui avant (3c) ne s'étend qu'à travers le déflecteur de bordure (3) et la lame de chasse-neige (2).

6. Déflecteur de bordure (3) selon la revendication 5, **caractérisé en ce que** la vis de fixation (4) disposée dans la région du bord d'appui supérieur de la surface d'appui avant (3c) est disposée, par rapport au bord d'appui latéral de la surface d'appui avant (3c), là où se trouvent les trous de vis mutuellement associés dans le bouclier de déneigement (1) et la lame de chasse-neige (2).

7. Déflecteur de bordure (3) selon la revendication 6, **caractérisé en ce que** le trou de vis prévu dans la région du bord d'appui supérieur de la surface d'appui avant (3c) du déflecteur de bordure (3) est élargi dans la direction longitudinale de la lame de chasse-neige (2) et peut être adapté, par des pièces d'ajustement pouvant être insérées dans ce trou de vis, à la position des trous de vis associés dans le bouclier de déneigement (1) et la lame de chasse-neige (2).

8. Déflecteur de bordure (3) selon l'une quelconque des revendications 1 à 7, **caractérisé en ce que** les têtes des vis de fixation (4, 5) de la connexion par vissage sont disposées de manière renfoncée dans la surface du déflecteur de bordure (3).
